# EUROPÄISCHE PATENTSCHRIFT

(11) **EP 1 103 936 B1**
(45) Veröffentlichungstag und Bekanntmachung des Hinweises auf die Patenterteilung: **30.06.2004**
(21) Anmeldenummer: 00123435.0
(22) Anmeldetag: 03.11.2000
(51) Int. Cl.: G08B 25/01

(54) **Notrufeinrichtung für Fahrzeuge**
Emergency call device for vehicle
Dispositif d'appel d'urgence pour véhicules

(30) Priorität: 27.11.1999 DE 19957190
(43) Veröffentlichungstag der Anmeldung: 30.05.2001
(73) Patentinhaber: Volkswagen Aktiengesellschaft, 38436 Wolfsburg (DE)
(72) Erfinder: Bartels, Peter, 38162 Cremlingen (DE); Kiesewetter, Thomas, 38118 Braunschweig (DE)

(56) Entgegenhaltungen:
- DE-A- 19 640 735
- DE-A- 19 703 340
- DE-U- 29 803 757

## Beschreibung

Die Erfindung betrifft eine Notrufeinrichtung für Fahrzeuge gemäß Oberbegriff des Anspruch 1.

Für Fahrzeuge sind Notrufeinrichtungen bekannt, die beispielsweise bei einem Unfall automatisch ein Notfallsignal an eine Notrufzentrale übertragen können. Eine derartige Notrufeinrichtung ist in der DE 298 03 757 U1 beschrieben, die eine Sendeeinrichtung und auch eine Empfangseinrichtung für Notrufsignale hat. In einer Unfallsituation kann eine Kommunikation zwischen der Notrufzentrale und den Insassen des verunfallten Fahrzeugs stattfinden. Bei dieser gattungsbildenden Druckschrift ist auch erwähnt, daß die im Fahrzeug vorhandene Empfangseinrichtung zur Signalausgabe einen bereits vorhandenen Lautsprecher eines Autoradios verwenden kann. Wie dabei die elektrische Verbindung zu dem Lautsprecher ausgeführt sein soll, ist aus dieser Druckschrift nicht entnehmbar.

Nach einem Unfall kann die Funktion elektrischer Einrichtungen beeinträchtigt sein, weshalb ein Anschluß der Notrufeinrichtung an den im Fahrzeug vorhandenen Audioverstärker des Autoradios die Gefahr beinhaltet, daß nach einem Unfall die Notrufeinrichtung nicht mehr funktioniert.

Aus der DE 196 50 176 A1 ist eine Notrufeinrichtung zum automatischen Benachrichtigen von hilfeleistenden Personen für Fahrzeuge bekannt, bei der eine sprachliche Kommunikation über eine Freisprechanlage erfolgt. Die Notrufeinrichtung hat eine autarke Energiequelle, so daß in einer Notsituation die Energieversorgung gewährleistet sein soll.

Der Erfindung liegt die Aufgabe zugrunde, eine Notrufeinrichtung für Fahrzeuge zu schaffen, die mit möglichst geringem Zusatzaufwand zur Abgabe akustischer Informationen geeignet ist.

Die Lösung dieser Aufgabe erhält man durch die im Anspruch 1 angegebenen Merkmale. In einem Fahrzeug, welches mit einem Autoradio oder einer sonstigen Audioeinrichtung ausgestattet ist, wird bei einem Notfall ein Lautsprecher der Audioeinrichtung über einen steuerbaren und stromlos geschlossenen Schalter mit der Notrufeinrichtung elektrisch verbunden. Die Notrufeinrichtung ist vorzugsweise auch mit einem Mikrofon ausgestattet, so daß über das Mikrofon und den angeschlossenen Lautsprecher in einer Notsituation eine Sprachkommunikation zwischen den Insassen des Fahrzeugs und einer Notrufzentrale stattfinden kann. Da das Anschalten des Lautsprechers an die Notrufeinrichtung bei stromlosem Steuereingang des steuerbaren Schalters erfolgt, wird für die Steuerung des Schalters keine autarke Stromversorgung benötigt. Besonders vorteilhaft ist es, daß die Notrufeinrichtung keinen separaten Lautsprecher benötigt, da über einen einfachen Schalter im Notfall ein ohnehin im Fahrzeug vorhandener Lautsprecher der Audioeinrichtung benutzt wird.

Die Steuerung des Schalters kann besonders einfach dadurch erfolgen, daß der Steuereingang des Schalters an die Stromversorgung der Audioeinrichtung angeschlossen ist, so daß in der Notsituation eine Notfallsteuerung die Stromversorgung abschalten kann, wodurch über den Schalter eine elektrische Verbindung zu einem Lautsprecher der Audioeinrichtung erfolgt. Diese Maßnahme stellt sicher, daß auch bei einer Zerstörung der Stromversorgung und einem dadurch bedingten Spannungsabfall an der Stromversorgung der Lautsprecher mit der Notrufeinrichtung verbunden wird.

Der steuerbare Schalter kann auch so angeordnet sein, daß er in einer Notsituation den Audioverstärker der Audioeinrichtung überbrückt. Am Eingang des Audioverstärkers liegen dann in der Notsituation die über den Schalter zum Lautsprecher zu übertragenden Audiosignale der Notrufeinrichtung an.

Als Lautsprecher wird vorzugsweise ein Hochtonlautsprecher der Audioeinrichtung verwendet, um eine möglichst gut verständliche Sprachübertragung zu gewährleisten.

Die Notrufeinrichtung kann in einer einfachen Version nur eine einseitige Sprachübertragung vorsehen, wobei dann in einer Notsituation über den angeschalteten Lautsprecher der Audioeinrichtung Notfallinformationen von der Notrufzentrale zu den Insassen des Fahrzeugs übertragen werden können.. An die Notrufeinrichtung ist jedoch vorzugsweise ein Mikrofon angeschlossen, welches in Verbindung mit dem ebenfalls angeschlossenen Lautsprecher eine bidirektionale Sprachverbindung zwischen den Insassen des Fahrzeugs und der Notrufzentrale ermöglicht.

Die Erfindung wird nachfolgend anhand von in der Zeichnung dargestellten Ausführungsbeispielen näher erläutert.

Es zeigen:
- Figur 1: eine Notrufeinrichtung, die über eine Audioeinrichtung an einen Lautsprecher angeschlossen ist,
- Figur 2: die Anordnung eines steuerbaren Schalters in der Audioeinrichtung von Figur 1 und
- Figur 3: einen parallel zu einem Audioverstärker angeordneten steuerbaren Schalter in der Audioeinrichtung.

In Figur 1 ist eine Notrufeinrichtung 1, die Teil einer an sich bekannten Teternatikeinheit sein kann, über eine Audioeinrichtung 2 mit wenigstens einem Lautsprecher 3 verbunden. Die Notrufeinrichtung 1 kann in einer Notsituation über einen speziellen Notfallausgang 4 und über einen hier nicht näher dargestellten Schalter direkt mit dem Lautsprecher 3 verbunden sein. Der Lautsprecher 3 kann ansonsten, d.h. wenn keine Notsituation vorliegt, ein von der Audioeinrichtung 2 benutzter Tiefmitteltonlautsprecher sein.

In Figur 2 ist die Notrufeinrichtung 1 über einen Schalter 5 mit dem Lautsprecher 3 verbindbar, und zwar wird der Schalter 5 dann geschlossen, wenn an seinem Steuereingang 6 keine Spannung anliegt. Der Schalter 5 ist bei fehlender Steuerspannung und damit in stromlosen Zustand geschlossen.

Die Steuerung des Schalters 5 erfolgt mittels der Stromversorgung 7 der Audioeinrichtung 2. Liegt am Eingang 8 der Stromversorgung 7 ein die Notsituation kennzeichnendes Signal an, wird die Ausgangsspannung am Ausgang 9 auf Null gesetzt. Damit wird der Schalter 5 geschlossen und ein Audioverstärker 10 abgeschaltet. Ein am Eingang 11 des Audioverstärkers 10 anliegendes Eingangsignal kann nicht mehr zum Lautsprecher 3 gelangen, so daß dieser ausschließlich für die Notrufeinrichtung 1 zur Verfügung steht.

Bei der in Figur 3 dargestellten Variante ist der Schalter 5 parallel zum Audioverstärker 10 angeordnet. Die Audioeinrichtung 2 hat für den Audioverstärker 10 und für den Signalweg über den Schalter 5 einen gemeinsamen Eingang 12, an dem in einer Notsituation von einer Notrufzentrale kommende Notfallsignale anliegen. Auch hier wird über die Stromversorgung 7 in einer Notsituation der Schalter 5 geschlossen und gleichzeitig der Audioverstärker 10 abgeschaltet, in dem am Ausgang 9 der Stromversorgung 7 die Versorgungsspannung auf Null gesetzt wird.

### BEZUGSZEICHENLISTE

- 1: Notrufeinrichtung
- 2: Audioeinrichtung
- 3: Lautsprecher
- 4: Notfallausgang
- 5: Schalter
- 6: Steuereingang
- 7: Stromversorgung
- 8: Eingang
- 9: Ausgang
- 10: Audioverstärker
- 11: Eingang
- 12: Eingang

## Patentansprüche

1. Notrufeinrichtung für Fahrzeuge, die mit einer Audioeinrichtung (2) ausgerüstet sind, wobei die Notrufeinrichtung (1) in einer Notsituation über wenigstens einen Lautsprecher (3) der Audioeinrichtung (2) in den Fahrzeuginnenraum akustische Notfallsignale überträgt, **dadurch gekennzeichnet, daß** der Lautsprecher (3) in der Notsituation über einen steuerbaren und stromlos geschlossenen Schalter an die Notrufeinrichtung (1) anschaltbar ist.

2. Notrufeinrichtung nach Anspruch 1, **dadurch gekennzeichnet, daß** der Steuereingang (6) des Schalters (5) an die Stromversorgung (7) der Audioeinrichtung (2) angeschlossen ist, und daß in der Notsituation die Stromversorgung (7) abgeschaltet wird.

3. Notrufeinrichtung nach einem der Ansprüche 1 oder 2, **dadurch gekennzeichnet, daß**, der steuerbare Schalter (5) parallel zu einem Audioverstärker (10) der Audioeinrichtung (2) angeordnet ist und in der Notsituation den Audioverstärker (10) überbrückt, an dessen Eingang Notfallsignale anliegen.

4. Notrufeinrichtung nach einem der vorhergehenden Ansprüche, **dadurch gekennzeichnet, daß** der Lautsprecher (3) ein Tiefmitteltonlautsprecher ist.

5. Notrufeinrichtung nach einem der vorhergehenden Ansprüche, **dadurch gekennzeichnet, daß** in der Notsituation über ein Mikrofon und den Lautsprecher (3) eine bidirektionale Sprachverbindung zu einer entfernten Notrufzentrale besteht.

## Claims

1. Emergency call facility for vehicles which are equipped with an audio facility (2), where the emergency call facility (1) uses at least one loudspeaker (3) associated with the audio facility (2) to transmit audible emergency signals into the vehicle interior in an emergency situation, **characterized in that** the loudspeaker (3) can be connected to the emergency call facility (1) in the emergency situation by means of a controllable switch which is closed when there is no current.

2. Emergency call facility according to Claim 1, **characterized in that** the control input (6) of the switch (5) is connected to the power supply (7) for the audio facility (2), and **in that** the power supply (7) is disconnected in the emergency situation.

3. Emergency call facility according to either of Claims 1 and 2, **characterized in that** the controllable switch (5) is arranged in parallel with an audio amplifier (10) associated with the audio facility (2) and, in the emergency situation, bridges the audio amplifier (10), whose input has emergency signals applied to it.

4. Emergency call facility according to one of the preceding claims, **characterized in that** the loudspeaker (3) is a bass/mid-tone loudspeaker.

5. Emergency call facility according to one of the preceding claims, **characterized in that**, in the emergency situation, a microphone and the loudspeaker (3) provide a two-way voice link to a remote emergency call centre.

## Revendications

1. Dispositif d'appel d'urgence pour véhicules équipés d'un dispositif audio (2), le dispositif d'appel d'urgence (1) transmettant dans une situation d'urgence par le biais d'au moins un haut-parleur (3) du dispositif audio (2) des signaux acoustiques d'urgence dans l'habitacle du véhicule, **caractérisé en ce que** le haut-parleur (3) peut être raccordé au dispositif d'appel d'urgence (1) dans la situation d'urgence par le biais d'un commutateur commandable et fermé sans courant.

2. Dispositif d'appel d'urgence selon la revendication 1, **caractérisé en ce que** l'entrée de commande (6) du commutateur (5) est raccordée à l'alimentation en courant (7) du dispositif audio (2) et **en ce que** dans la situation d'urgence, l'alimentation en courant (7) est coupée.

3. Dispositif d'appel d'urgence selon l'une quelconque des revendications 1 ou 2, **caractérisé en ce que** le commutateur commandable (5) est disposé en parallèle avec un amplificateur audio (10) du dispositif audio (2) et, dans la situation d'urgence, contourne l'amplificateur audio (10) à l'entrée duquel s'appliquent les signaux d'urgence.

4. Dispositif d'appel d'urgence selon l'une quelconque des revendications précédentes, **caractérisé en ce que** le haut-parleur (3) est un haut-parleur pour fréquences moyennes à basses.

5. Dispositif d'appel d'urgence selon l'une quelconque des revendications précédentes, **caractérisé en ce que** dans la situation d'urgence, une liaison vocale bidirectionnelle est établie avec une centrale d'appel d'urgence éloignée par le biais d'un microphone et du haut-parleur (3).
